# EUROPÄISCHE PATENTSCHRIFT

(11) **EP 0 400 019 B1**
(45) Veröffentlichungstag und Bekanntmachung des Hinweises auf die Patenterteilung: **10.11.1993**
(21) Anmeldenummer: 89901111.8
(22) Anmeldetag: 13.12.1988
(51) Int. Cl.: A45D 40/26, A45D 40/04

(54) **DOSIERDREHSTIFT ZUR ABGABE VON FLIESSFÄHIGEN MASSEN**
DOSING PROPELLING PENCIL FOR DISPENSING FREE-FLOWING MATERIALS
CRAYON ROTATIF DE DOSAGE ET DE DISTRIBUTION DE SUBSTANCES COULANTES

(30) Priorität: 31.12.1987 DE 3744584; 30.06.1988 DE 3821986
(43) Veröffentlichungstag der Anmeldung: 05.12.1990
(73) Patentinhaber: GEORG KARL GEKA-BRUSH GMBH, D-91572 Bechhofen (DE)
(72) Erfinder: KATZ, Otto, D-8450 Schwabach (DE)
(74) Vertreter: Schneck, Herbert, Dipl.-Phys., Dr.
(86) Internationale Anmeldenummer: EP8801149
(87) Internationale Veröffentlichungsnummer: WO8906097

(56) Entgegenhaltungen:
- EP-A- 0 070 257
- EP-A- 0 182 655
- FR-A- 1 383 851
- US-A- 4 595 124

## Beschreibung

Die Erfindung betrifft einen Dosierstift zur Abgabe fließfähiger Massen nach dem Oberbegriff der Ansprüche 1 bzw 4 bzw 5.

Fließfähige Massen, insbesondere solche, die auf Grund ihrer Zähflüssigkeit oder wegen ihres pastösen Charakters nur unter Druckeinwirkung fließfähig sind, überwinden unter Zuhilfenahme eines Kolbens einen erhöhten Fließwiderstand in den Kapillar-Räumen von Auftragselementen , wie beispielsweise Pinsel,Docht oder Schwamm.

Aus der DE 34 43 408 A1 ist eine gattungsgemäße Vorrichtung bekannt, bei der allerdings eine einfache Montage von nur einer Behälterseite her bedingt durch den dort gewählten Aufbau nicht möglich ist. Das gleiche gilt für die EP 01 82 655 A1.

Nach dem US 2.629,889 A1 ist es bekannt, einen Kolben in einem Vorratsbehälter durch Drehen einer Spindel zu bewegen.
Diese Ausführungsform weist folgende Nachteile auf:
1. Nicht die Spindel, sondern die Mutter bewirkt den Vortrieb des Kolbens. Dadurch wird eine große Länge eines Innengewindes erforderlich, welches mit den heute üblichen Kunststoffspritzverfahren schwierig herstellbar ist.
2. Die Verdrehsicherung der Mutter wird in der Weise derart vorgenommen, daß sich Anschlagkanten über die ganze Hublänge erstrecken.Dabei muß der Kolben mit seinen Dichtlippen über diese Längskanten hinweggezogen werden , was zu Beschädigungen führen kann. Bei der vorliegenden Erfindung wird der Kolben rückwärts in den Behälter eingezogen, wodurch die Dichtlippen unbeschädigt bleiben.
3. Der Kolben muß mit den Dichtlippen voran, von der Rückseite in den Vorratsbehälter eingebracht werden. Diese Anordnung wird aufwendig in einen zweiten Tubus eingebracht, dessen rückwärtiger Anschlag notwendig ist.
4. Die Befüllung kann nur mittels enger Kanüle erfolgen, da nicht der ganze Durchmesser des Vorratsbehälters, wie bei vorliegender Erfindung,zur Verfügung steht.
5. Eine Ausführungsvariante sieht vor, daß die zur Betätigung vorgesehene Mutter seitlich freigelegt ist, wobei aber der Nachteil entsteht, daß beim Einschrauben des Kolbens der Griffbereich der Mutter immer kleiner und unhandlicher wird. Bei der vorliegenden Erfindung bleibt der Bedienungsbereich unverändert.

Nach US 3,739,789 A1 ist eine Ausführungsform dargestellt, bei welcher der Kolben auf einer Spindel läuft und selbst die Transport-Mutter darstellt.
Hierbei ergeben sich folgende Nachteile:
1. Der Kolben muß verdrehgesichert werden, um den Vortrieb übertragen zu können. Das geschieht dadurch, daß die den Kolben aufnehmende Behälterwand nicht rund sondern achteckig ausgeführt ist. Dabei ist eine zuverlässige Abdichtung nicht möglich.
2. Die Abdichtung des Kolbens gegenüber der Gewindespindel ist ebenfalls problematisch.
3. Die Montage ist aufwendig,da der Kolben zuerst auf die Gewindespindel aufgeschraubt werden muß.

Der Erfindung liegt die Aufgabe zugrunde, fließfähige Massen aus einem Vorratsbehälter einem Auftragselement zuzuführen, wobei der dabei auftretende Durchflußwiderstand zu überwinden ist.
Die Bedienung soll handlich sein und ein reproduzierbares Maß für die Dosierung bieten.
Die Anzahl der Einzelteile soll zur Erfüllung der Aufgabe ein Minimum darstellen und deren Gestaltung und Anordnung soll eine maschinengerechte Montage bei geringem Aufwand ermöglichen.

Diese Aufgabe wird bei einer gattungsgemäßen Einrichtung durch die kennzeichnenden Merkmale der Ansprüche 1 bzw. 4 bzw. 5 gelöst.
Dabei ergibt sich der Vorteil, daß der Gewindestab in der Ausgangsstellung nahezu völlig vom Betätigungselement und der Führungsbuchse aufgenommen wird, wodurch eine kleinstmögliche Baulänge erzielbar ist.
Ein weiterer Vorteil besteht in der geringen Anzahl der Bauteile, was die Funktionssicherheit erhöht. Für die axiale Festlegung des Betätigungselementes und für die Verdrehsicherung des Gewindestabes ist nur die Führungsbuchse erforderlich ist.
Der Gewindestab stellt ein symmetrisches Gebilde dar und ist somit leicht sortier-u.montierbar.
Die Anordnung ermöglicht eine problemlose Montage und Füllung von einer Seite, wodurch sich die Montagevorrichtungen einfach gestalten. Bei einer Änderung des Auftragelementes bleiben alle anderen Komponenten unberührt.

In einer bevorzugten Ausführungsform ist das Betätigungselement durch seitliche Fenster für die Bedienungsfinger erreichbar und drehbar. Eine solche Anordnung hat den Vorteil, daß beim Mitführen in Kleidern oder Taschen eine unbeabsichtigte Betätigung und damit ein Auslaufen vermieden wird.
In einer weiteren vorteilhaften Ausbildungsform schließt sich an das Bewegungsgewinde des Betätigungselementes ein Zentrierdurchmesser an,dessen Länge ein Mehrfaches des Bewegungsgewindes darstellt. Dadurch wird eine zusätzliche Führung des Gewindestabes erreicht, wodurch eine besonders hohe Leichtgängigkeit erzielbar ist.

Als weitere vorteilhafte Einzelheit weist das Betätigungselement an der dem Boden zugewandten Stirnseite radial angeordnete Sperrklinken auf, die in entsprechende Gegenklinken am Boden eingreifen. Dadurch wird erreicht, daß durch die Reaktionskraft des die Masse austreibenden Kolbens ein Gesperre ohne zusätzliche Teile entsteht, welches einerseits eine Rückstellung verhindert, andererseits dem Benützer ein akustisches Maß für den Betätigungsweg vermittelt.
Eine einfache axiale Festlegung des Betätigungselementes wird einerseits durch die Anschlagfläche der Führungsbuchse, andererseits durch den Boden des Vorratsbehälters erreicht.
Bei einer anderen Ausbildungsform der axialen Festlegung des Betätigungselementes befindet sich das Betätigungselement innerhalb der Anschlagfläche und dem Hinterschnitt von federnden Segmenten .

Unter den oben behandelten Ausführungsformen ist bereits eine Führungsbuchse beschrieben, die gegenüber dem Vorratsbehälter in der Weise gesichert ist, daß eine, auf der Führungsbuchse und am Vorratsbehälter befindliche Verzahnung, eine axiale und radiale Fixierung ergibt.
Nachteilig ist hierbei, daß bei der Montage, die bei solchen Massenprodukten nur maschinell erfolgen kann, ein genaues Zusammentreffen von Zahn und Lücke Bedingung ist. Eine solche Forderung ist bei der Schnelligkeit der Arbeitsweise nur bedingt erfüllbar. Da für die axiale Fixierung der Führungsbuchse eine gewisse Reibung zwischen dem Innendurchmesser der Führungsbuchse erforderlich ist, lassen sich auch stirnseitig abgeschrägte Verzahnungen nicht mit Sicherheit zueinander orientieren.

Weiterhin ist nachteilig, daß durch die Anbringung der Verzahnung im Vorratsbehälter eine Verstärkung der Wandung im Bereich des Betätigungselementes notwendig ist, um eine Entformung im Spritzgußverfahren vornehmen zu können. Dadurch wird der Durchmesser des Betätigungselementes verringert und somit die aufzubringende Betätigungskraft erhöht. Außerdem ergibt sich für den Durchgriff zum Betätigungselement eine größere Tiefe, wodurch sich die Betätigung als weniger bedienungsfreundlich erweist.

Deshalb ist es wünschenswert, eine Befestigung der Führungsbuchse in der Weise vorzunehmen, daß durch einfache Montage eine Axial- und Radialfixierung erreicht wird und daß dabei der Innendurchmesser des Vorratsbehälters nicht reduziert werden muß.

Dies wird in weiterer Ausgestaltung der Erfindung dadurch erreicht, daß eine Führungsbuchse je zwei diametral angeordnete Segmente aufweist, die durch Längsschlitze getrennt sind und daß das Federnde Ende der Segmente einen Verdrehanschlag aufweist, der an einem Steg radial zur Anlage kommt und einen Längsanschlag, der an einer Fensterkante axial anliegt.

Vorteilhaft ist hierbei, daß bei der gemeinsamen Vormontage von Betätigungselement, Gewindestab und Führungsbuchse, diese Einheit komplett und ohne Radial-Orientierung in die Hülse eingeschoben wird, bis die Anschlagkanten der Führungsbuchse hinter den Fensterkanten zu liegen kommen, bzw. bis das Betätigungselement am Boden des Vorratsbehälters anliegt.

Der an der Führungsbuchse stirnseitig und federnd anliegende Montage-Stössel erzeugt eine Reibung, so daß beim Verdrehen des Betätigungselementes die Führungsbuchse so lange mitgedreht wird, bis deren Segmente in der stegfreien Zone auffedern können und dabei radial am Steg und axial an der Fensterkante zur Anlage kommen. Dadurch ist die Führungsbuchse radial und axial fixiert, wobei der radiale Anschlag der Drehrichtung des Betätigungselementes entspricht, welche den Kolben vorwärts bewegt.

Ausführungsbeispiele der Erfindung sind in den Zeichnungen dargestellt und werden nachstehend näher beschrieben.

Es zeigen:
- Fig.1: einen Längsschnitt durch den Dosierstift,
- Fig.2: einen Querschnitt im Bereich der Sperrklinken,
- Fig.3: einen Querschnitt im Bereich der Fenster,
- Fig.4: einen Querschnitt am Bewegungsgewinde,
- Fig.5: einen Querschnitt am Durchlaß der Führungsbuchse,
- Fig.6: einen Längsschnitt durch den Dosierstift mit aus dem Behälterende herausragendem Betätigungselement,
- Fig.7: einen Querschnitt durch Betätigungselement und Gewindestab der Fig.6,
- Fig.8: einen Teil-Längsschnitt und Teil-Ansicht der Führungsbuchse mit federnden Segmenten,
- Fig.9: eine Ansicht der Führungsbuchse der Fig.8 in Achsrichtung,
- Fig. 10: einen Teil-Längsschnitt eines abgewandelten Dosierstiftes im Bereich der Führungsbuchse und des Betätigungselementes, während der Montage,
- Fig. 11: einen Teil-Längsschnitt wie oben, nach erfolgter Montage und Verdrehung der Führungsbuchse,
- Fig. 12: einen Schnitt III-III durch die Führungsbuchse,
- Fig. 13: einen Schnitt IV-IV nach erfolgter Montage und nach Verdrehung der Führungsbuchse,
- Fig. 14: eine Ansicht der Führungsbuchse in Richtung Kolben, und
- Fig. 15: Schnitt VI-VI durch die Führungsbuchse.

Ausführung Fig. 1 bis 5:
In einem Vorratsbehälter 1 ist ein Vorratsraum 2 vorgesehen, in welchem sich die nicht dargestellte f1ießfähige Masse befindet.
Das Betätigungselement 3 ist in der Führungsbuchse 4 und mit seinem Außendurchmesser 5 im Vorratsbehälter 1 drehbar gelagert.
Am vorderen Ende des Betätigungselementes 3 befindet sich das Bewegungsgewinde 6, an welches sich der Zentrierdurchmesser 7 anschließt. Innerhalb der Anschlagfläche 8 und dem Boden 9 ist das Betätigungselement 3 axial festgelegt. Am Boden 9 nach innen angeformt, befinden sich die radial angeordneten Sperrklinken 11, welchen die Gegenklinken 10 am Betätigungselement 3 entsprechen.
Das Betätigungselement 3 ist durch die Fenster 12 erreichbar und verdrehbar.
In das Bewegungsgewinde 6 ist der längsseitig abgeflachte Gewindestab 13 eingeschraubt, der im Zentrierdurchmesser 7 zusätzlich geführt ist. Der Gewindestab 13 ragt durch den Durchlaß 14, welcher der Kontur des Gewindestabes 13 entspricht. Dadurch entsteht eine Verdrehsicherung bei gleichzeitiger Längsbeweglichkeit des Gewindestabes 13.
Die Führungsbuchse 4 weist eine Verzahnung 15 auf, die ihre Entsprechung im Vorratsbehälter 1 hat und zur Radial -u.Längsfixierung der Führungsbuchse 4 dient.
Der Gewindestab 13 stützt sich am Kolben 16 ab, welcher die im Vorratsbehälter 1 befindliche fließfähige Masse abdichtet und transportiert.
Die Montageseite 17 des Vorratsbehälters 1 , wird über das Befestigungsgewinde 18 mit dem Auftragelement 19 verschlossen. Letzteres kann eine unterschiedliche Ausführung aufweisen.Im vorliegenden Fall ist es mit einem Pinsel 23 bestückt.

Ausführung Fig. 6 bis 9
Der Aufbau des Drehdosierstiftes nach Fig. 6 bis 9 stellt eine Variante innerhalb des Erfindungsgedankens dar.
Hierbei ragt das Betätigungselement 3' frei aus dem Ende des Vorratsbehälters 1'.
Die axiale Festlegung bei gleichzeitiger Drehbarkeit des Betätigungselementes 3' erfolgt hierbei einerseits über die Anschlagfläche 8, andererseits über die Segmente 20, die an die Führungsbuchse 4' angeformt sind und welche einen Hinterschnitt 21 aufweisen und in eine Ringnut 22 des Betätigungselementes 3' einrasten.

Ausführung Fig. 10 bis 15:
Ein Vorratsbehälter 1, mit Vorratsraum 2, ist im Bereich eines Betätigungselementes 3.1 dargestellt. An dieses schließt sich über eine Anschlagflache 8 eine Führungbuchse 4.1 an, welche vier Schlitze 4.2 aufweist. Dadurch entstehen vier federnde Segmente 4.3 und 4.4, wobei die gegenüberliegenden identisch sind. Die Segmente 4.4 bilden an ihrem federnden Ende einen Verdrehanschlag 4.5, der an einem Steg 12.1 zur Anlage kommt, sowie einen Längsanschlag 4.6, der an einer Fensterkante 12.2 anliegt (Fig.11). Die Segmente 4.3 weisen an ihrem federnden Ende anschlagfreie Kanten 4.7 auf.
Ein Außendurchmesser 5.1 des Betätigungselementes 3.1 ist im Vorratsbehälter 1 drehbar gelagert.
In dem Bereich, der in der Führungsbuchse 4.1 liegt, enthält das Betätigungselement 3.1 ein Bewegungsgewinde 6, in welches der Gewindestab 13 eingeschraubt ist.
Dieser führt sich einerseits im Zentrierdurchmesser 7, andererseits im Durchlaß 14 der Führungsbuchse 4.1 Das Betätigungselement 3.1 liegt im eingebauten Zustand am Boden 9.1 an (Fig.11). Der Vorratsbehälter 1 weist seitlich zwei gegenüberliegende Fenster 12 auf, welche Ausschnitte aus dem Zylindermantel des Vorratsbehälters 1 darstellen und von welchen zwei Stege 12.1 erhalten bleiben.

Beim Zusammenbau wird vorausgesetzt, daß das Betätigungselement 3.1, die Spindel 13 und die Führungsbuchse 4.1 außerhalb des Vorratsbehälters 1 vormontiert sind.
Diese Einheit wird von der Montageseite 17 in den Vorratsbehälter 1 eingeschoben. Die diametral angeordneten Segmente 4.4 Federn mit ihrem Längsanschlag 4.6 auf den Innendurchmesser des Vorratsbehälters 1 zurück (Fig.10) Der Durchmesser des Betätigungselementes 3.1 ist im Bereich der Segmente 4.4 derart bemessen, daß genügend Raum für die Rückfederung zur Verfügung steht.

Sobald das Betätigungselement 3.1 den Boden 9.1 berührt, befinden sich die Längsanschläge 4.6 im Bereich des Fensters 12, knapp hinter der Fensterkante 12.2. Ein Auffedern in die Anschlagstellung (Fig.11) ist dann möglich, wenn sich die Längsanschläge 4.6 nicht im Bereich der Stege 12.1 befinden. Ist die Anschlagstellung gerastet, so ist das Betätigungselement 3.1 zwischen dem Boden 9.1 und der Anschlagfläche 8 axial festgelegt. Dadurch wird erreicht, daß einerseits die Reaktionskräfte des Kolbens 16 am Boden 9.1 abgestützt werden, andererseits das Betätigungselement 3.1 nicht unbeabsichtigt zur Kolbenseite verschoben werden kann, wodurch eine Überdosierung vermieden wird.
Die Verdrehsicherung wird dadurch erreicht, daß beim Drehen des Betätigungselementes 3.1 die Führungsbuchse 4.1 so lange mitdreht, bis der Verdrehanschlag 4.5 den Steg 12.1 erreicht hat. Die Reibung, die für die drehen de Mitnahme der Führungsbuchse 4.1 erforderlich ist, wird in der Anschlagfläche 8 mittels der Axialkraft des Montage-Stössels erzeugt, welcher an der Führungsbuchse 4.1 federnd anliegt.
Befinden sich bei der Montage die Längsanschläge 4.6 radial im Bereich der Stege 12.1, so können die Segmente 4.4 nur auffedern, wenn eine Verdrehung der Führungsbuchse 4.1 derart erfolgt, daß die Längsanschläge 4.6 in den Bereich des Fensters 12 bzw. der Fensterkante 12.2 gelangen.
Bei beiden radialen Montagestellungen der Führungsbuchse 4.1 wird durch Verdrehen eine Axial-u.Radialfixierung der Führungsbuchse 4.1 erreicht.

Die Wirkungsweise des Dosierdrehstiftes nach Fig.1, ist seinem Aufbau entsprechend einfach.
Durch Drehen des Betätigungselementes 3 an den Fenstern 12, wird der in der Führungsbuchse 4 gleitbare, aber am Durchlaß 14 verdrehgesicherte Gewindestab 13 über das Bewegungsgewinde 6 längs verschoben.
Der Gewindestab 13 erstreckt sich dabei in der Ausgangslage vorteilhafterweise über den gesamten Längsbereich des Betätigungselementes 3, wodurch eine kürzestmögliche Baulänge erzielbar ist.
Die Längsbewegung des Gewindestabes 13 überträgt sich auf den Kolben 16, der seinerseits einen Druck auf die im Vorratsraum 2 befindliche,fließfähige Masse ausübt.
Dabei füllen sich die Kapillarräume des Auftragelementes 19, wodurch eine Abgabe der fließfähigen Masse möglich wird.
Die Sperrklinke 10, die bei der Drehung des Betätigungselementes 3 axial belastet wird, rastet hör-u. fühlbar in die Gegenklinke 11 des Bodens 9,ein.
Die Wirkung dieses Gesperres ergibt für den Benutzer ein Maß für die abgegebene Dosiermenge.
Außerdem verhindert die Sperrklinke 10/11 ein Drehen entgegen der Förder-Richtung.

Die Wirkungsweise des Dosierdrehstiftes nach Fig.6 ist die gleiche wie die vorgenannte.
Die Bedienung wird abweichend zu Fig.1 über einen freiliegenden Drehknopf vorgenommen.
Außerdem entfällt bei dieser Ausführung die Sperrklinke mit der Gesperre-Wirkung.

## Patentansprüche

1. Dosierdrehstift zur Abgabe fließfähiger Masse aus einem Vorratsbehälter (1) an ein Auftragselement mittels eines Kolbens, der durch einen Gewindestab bewegt wird, der mit einem Betätigungselement (3), das durch eine Ausnehmung des Vorratsbehälters hindurch verdrehbar ist, zusammenwirkt, wobei das Betätigungselement mit dem Gewindestab (13) in dem Vorratsbehälter angeordnet und gegenüber diesem axial festgelegt ist, dadurch gekennzeichnet, daß der Gewindestab (13) mit einer drehfesten Führungsbuchse (4) zusammenwirkt, daß der Durchlaß (14) der Führungsbuchse (4) der Außenkontur des Querschnitts des längs abgeflachten Gewindestabs (13) entspricht, daß die Führungsbuchse (4) axial und radial im Vorratsbehälter (1) fixierbar ist, und daß der Gewindestab (13) axial bewegbar ist, wobei das Betätigungselement (3) an der dem Boden (9) zugewandten Seite radial angeordnete Sperrklinken (10) aufweist, die in entsprechende Gegenklinken (11) an dem Boden (9) eingreifen.

2. Dosierdrehstift nach Anspruch 1, dadurch gekennzeichnet, daß die Führungsbuchse (4) mittels einer Verzahnung (15) fixiert ist.

3. Dosierdrehstift nach Anspruch 1, dadurch gekennzeichnet, daß das Betätigungselement (3) an der dem Boden (9) gegenüberliegenden Seite durch eine Anschlagfläche (8) an der Führungsbuchse (4) festgelegt ist.

4. Dosierdrehstift zur Abgabe fließfähiger Masse aus einem Vorratsbehälter (1) an ein Auftragselement mittels eines Kolbens, der durch einen Gewindestab bewegt wird, der mit einem Betätigungselement (3.1), das durch eine Ausnehmung des Vorratsbehälters hindurch verdrehbar ist, zusammenwirkt, wobei das Betätigungselement mit dem Gewindestab (13) in dem Vorratsbehälter angeordnet und gegenüber diesem axial festgelegt ist, dadurch gekennzeichnet, daß der Gewindestab (13) mit einer drehfesten Führungsbuchse (4.1) zusammenwirkt daß der Durchlaß (14) der Führungsbuchse (4.1) der Außenkontur des Querschnitts des längs abgeflachten Gewindestabes (13) entspricht, daß die Führungsbuchse axial und radial im Vorratsbehälter fixierbar ist, und daß der Gewindestab axial bewegbar ist, wobei der Vorratsbehälter (1) zwei Betätigungsfenster (12) aufweist, welche durch eine Fensterkante (12.2) sowie Stege (12.1) axial bzw. in Umfangsrichtung begrenzt werden, wobei die Führungsbuchse (4.1) je zwei diametral einander gegenüberliegend angeordnete Segmente (4.3 und 4.4) aufweist, die durch Längsschlitze (4.2) getrennt sind, und wobei das federnde Ende der Segmente (4.4) einen Verdrehanschlag (4.5) aufweist, der an je einem Steg (12.1) in Umfangsrichtung zur Anlage kommt, und einen Längsanschlag (4.6), der an einer Fensterkante (12.2) in axialer Richtung anliegt.

5. Dosierstift zur Abgabe fließfähiger Masse aus einem Vorratsbehälter (1') an ein Auftragselement mittels eines Kolbens, der durch einen Gewindestab bewegt wird, der mit einem Betätigungselement (3'), das durch eine Ausnehmung des Vorratsbehälters hindurch verdrehbar ist, zusammenwirkt, wobei das Betätigungselement mit dem Gewindestab (13) in dem Vorratsbehälter angeordnet und gegenüber diesem axial festgelegt ist, dadurch gekennzeichnet, daß der Gewindestab (13) mit einer drehfesten Führungsbuchse (4') zusammenwirkt, daß der Durchlaß (14) der Führungsbuchse (4') der Außenkontur des Querschnitts des längs abgeflachten Gewindestabes (13) entspricht, daß die Führungsbuchse (4') axial und radial im Vorratsbehälter (1') fixierbar ist, und daß der Gewindestab (13) axial bewegbar ist, wobei das Betätigungselement (3') frei aus dem Ende des Vorratsbehälters (1') herausragt und die axiale Festlegung bei gleichzeitiger Drehbarkeit des Betätigungselementes (3') dadurch bewerkstelligt wird, daß an der Führungsbuchse (4') Segmente (20) angeformt sind, welche einen Hinterschnitt (21) aufweisen und in eine Ringnut (22) an dem Betätigungselement (3') einrasten,

## Claims

1. Rotatable metering pen for the dispensing of flowable materials from a reservoir (1) to an applicator element by means of a piston actuated by a threaded rod cooperating with an actuation element (3) which is rotatable through a recess of the reservoir, the actuation element with the threaded rod (13) being arranged in the reservoir and being axially arrested in relation to the latter, characterized in that the threaded rod (13) cooperates with a non-rotatable guide bush (4), in that the passage (14) of the guide bush (4) corresponds to the outer contour of the diameter of the longitudinally flattended threaded rod (13), in that the guide bush (4) can be axially and radially fixed in the reservoir (1), and in that the threaded rod (13) can be axially moved, the actuation element (3) having radially disposed detent pawls (10) on its front facing the bottom (9), which cooperate with corresponding cuter pawls (11) in the bottom (9).

2. Rotatable metering pen in accordance with claim 1, characterized in that the guide bush (4) is fixed by means of a denticulation (15).

3. Rotatable metering pen in accordance with claim 1, characterized in that the actuation element (3) is arrested on its front opposite to the bottom (9) by a stop face (8) on the guide bush (4).

4. Rotatable metering pen for the dispensing of flowable materials from a reservoir (1) to an applicator element by means of a piston actuated by a threaded rod cooperating with an actuation element (3.1) which is rotatable through a recess of the reservoir, the actuation element with the threaded rod (13) being arranged in the reservoir and being axially arrested in relation to the latter, characterized in that the threaded rod (13) cooperates with a non-rotatable guide bush (4.1), in that the passage (14) of the guide bush (4.1) corresponds to the outer contour of the diameter of the longitudinally flattended threaded rod (13), in that the guide bush can be axially and radially fixed in the reservoir (1), and in that the threaded rod can be axially moved, the reservoir (1) having two actuation windows (12) which are axially and radially defined by a window edge (12.2) as well as by bars (12.1), the guide bush (4.1) having two diametrically disposed segments (4.3 and 4.4) which are separated by longitudinal slits (4.2) and the elastic ends of the segments (4.4) having a torsion stop (4.5) resting radially against a bar (12.1) and a longitudinal stop (4.6) resting axially on a window edge (12.2).

5. Rotatable metering pen for the dispensing of flowable materials from a reservoir (1') to an applicator element by means of a piston actuated by a threaded rod cooperating with an actuation element (3') which is rotatable through a recess of the reservoir, the actuation element with the threaded rod (13) being arranged in the reservoir and being axially arrested in relation to the latter, characterized in that the threaded rod (13) cooperates with a non-rotatable guide bush (4'), in that the passage (14) of the guide bush (4') corresponds to the outer contour of the diameter of the longitudinally flattended threaded rod (13), in that the guide bush (4') can be axially and radially fixed in the reservoir (1'), and in that the threaded rod (13) can be axially moved, the actuation element (3') freely extending from the end of the reservoir (1') and the axial fixation with simultaneous rotatability of the actuation element (3') being provided via segments (20), formed on the guide bush, which have an undercut (21) and engage an annular groove (2) of the actuation element (3').

## Revendications

1. Crayon rotatif de dosage et de distribution de substances coulantes à partir d'un réservoir (1) à un élément d'application par le moyen d'un piston qui est actionné par une tige filetée coopérant avec un élément de commande (3) qui peut être tourné à travers un creux du réservoir, l'élément de commande avec la tige filetée (13) étant arrangé dans le réservoir et arrêté axialement par rapport à celui-ci, caractérisé en ce que la tige filetée (13) coopère avec une boîte de guidage (4) non-rotative, en ce que le passage (14) de la boîte de guidage (4) correspond au contour extérieur de la coupe transversale de la tige filetée (13) longitudinalement aplatie, en ce que la boîte de guidage (4) peut être fixée axialement et radialement dans le réservoir (1) et en ce que la tige filetée (13) est axialement mobile, l'élément de commande (3) présentant, sur son front dirigé envers le fond (9), des cliquets d'arrêt (10) arrangés radialement qui s'engrènent avec des contre-cliquets (11) sur le fond (9).

2. Crayon rotatif de dosage selon la revendication 1, caractérisé en ce que la boîte de guidage (4) est fixée par le moyen d'une denture (15).

3. Crayon rotatif de dosage selon la revendication 1, caractérisé en ce que l'élément de commande (3) est arrêté, sur son front opposé au fond (9), par une surface d'arrêt (8) sur la boîte de guidage (4).

4. Crayon rotatif de dosage et de distribution de substances coulantes à partir d'un réservoir (1) à un élément d'application par le moyen d'un piston qui est actionné par une tige filetée coopérant avec un élément de commande (3.1) qui peut être tourné à travers un creux du réservoir, l'élément de commande avec la tige filetée (13) étant arrangé dans le réservoir et arrêté axialement par rapport à celui-ci, caractérisé en ce que la tige filetée (13) coopère avec une boîte de guidage (4.1) non-rotative, en ce que le passage (14) de la boîte de guidage (4.1) correspond au contour extérieur de la coupe transversale de la tige filetée (13) longitudinalement aplatie, en ce que la boîte de guidage peut être fixée axialement et radialement dans le réservoir et en ce que la tige filetée est axialement mobile, le réservoir (1) présentant deux fenêtres de commande (12) qui sont définies axialement et radialement par un bord de fenêtre (12.2) ainsi que par des nervures (12.1), la boîte de guidage (4.1) présentant deux segments (4.3 et 4.4) diamétralement opposés, qui sont séparés par une fente oblongue (4.2), et l'extrémité élastique des segments (4.4) présentant un arrêt de torsion (4.5) qui vient s'appuyer radialement sur une nervure (12.1, et un arrêt longitudinal (4.6) qui s'appuie axialement sur un bord de fenêtre (12.2).

5. Crayon rotatif de dosage et de distribution de substances coulantes à partir d'un réservoir (1') à un élément d'application par le moyen d'un piston qui est actionné par une tige filetée coopérant avec un élément de commande (3') qui peut être tourné à travers d'un creux du réservoir, l'élément de commande avec la tige filetée (13) étant arrangé dans le réservoir et arrêté axialement par rapport à celui-ci, caractérisé en ce que la tige filetée (13) coopère avec une boîte de guidage (4') non-rotative, en ce que le passage (14) de la boîte de guidage (4') correspond au contour extérieur de la coupe transversale de la tige filetée (13) longitudinalement aplatie, en ce que la boîte de guidage (4') peut être fixée axialement et radialement dans le réservoir (1') et en ce que la tige filetée (13) est axialement mobile, l'élément de commande (3') faisant saillie libre de l'extrémité du réservoir (1') et la fixation axiale avec la possibilité simultanée de rotation de l'élément de commande (3') étant pourvue par des segments (20) formés sur la boîte de guidage (4') qui présentent une contre-dépouille (21) et s'enclenchent dans une rainure annulaire (22) de l'élément de commande (3').
